# EUROPÄISCHE PATENTSCHRIFT

(11) **EP 1 862 649 B1**
(45) Veröffentlichungstag und Bekanntmachung des Hinweises auf die Patenterteilung: **28.10.2009**
(21) Anmeldenummer: 07105918.2
(22) Anmeldetag: 11.04.2007
(51) Int. Cl.: F01L 13/00

(54) **Schwinghebel für einen hubvariablen Ventiltrieb**
Swing arm for a valve operating mechanism with a variable
Levier oscillant pour une commande de soupape à levée variable

(30) Priorität: 21.04.2006 DE 102006018510
(43) Veröffentlichungstag der Anmeldung: 05.12.2007
(73) Patentinhaber: Schaeffler KG, 91074 Herzogenaurach (DE)
(72) Erfinder: Christgen, Wolfgang, 90556 Seukendorf (DE); Kern, Thomas, 91077 Dormitz (DE); Kretschmer, Jürgen, 90768 Fürth (DE)

(56) Entgegenhaltungen:
- EP-A- 1 496 211
- EP-A1- 1 387 050
- EP-A2- 1 143 118
- DE-A1- 10 140 635
- DE-A1- 10 235 402
- DE-A1- 10 260 557
- US-A1- 2006 042 577

## Beschreibung

### Gebiet der Erfindung

Die Erfindung betrifft einen Schwinghebel für einen hubvariablen Ventiltrieb einer Brennkraftmaschine. Der Schwinghebel weist stirnseitig eines ersten Endabschnitts eine um eine Schwingachse verlaufende, konvex zylindrisch ausgebildete Abstützfläche, in einem Mittelabschnitt eine Nockenanlauffläche und stirnseitig eines zweiten Endabschnitts eine mit dem Schwinghebel starr verbundene Hubübertragungsfläche auf. Diese ist in Schwingrichtung aus einem Leerhubbereich und einem sich an den Leerhubbereich anschließenden Hubbereich zusammengesetzt und beaufschlagt mit dem Leerhubbereich und dem Hubbereich eine Außenmantelfläche einer in einem Ventilhebel drehbar gelagerten Rolle mit einer in Schwingrichtung veränderlichen Kontaktkraft.

### Hintergrund der Erfindung

Ein derartiger Schwinghebel geht aus der als gattungsbildend betrachteten DE 102 35 402 A1 hervor. Der dort vorgeschlagene Schwinghebel stützt sich als verstellbares Übertragungselement des hubvariablen Ventiltriebs mit seinem ersten Endabschnitt an einer in der Brennkraftmaschine ortsfest angeordneten kreisbogenförmigen Kulissenbahn ab und betätigt mit der am zweiten Endabschnitt verlaufenden Hubübertragungsfläche einen Schlepphebel, der seinerseits ein Gaswechselventil beaufschlagt. Dabei ist der Öffnungsverlauf des Gaswechselventils vollvariabel einstellbar, indem die auf der Kulissenbahn mittels einer Verstelleinrichtung in Form eines Exzenters verlagerbare Schwingachse der Abstützfläche zu einer Verschwenkung des Schwinghebels um die Nockenanlauffläche führt, wobei lediglich der stufenlos einstellbare Anteil des vom Hubbereich übertragenen Nockenhubs in einen Öffnungsverlauf des Gaswechselventils umgesetzt wird. Demgegenüber wird der verbleibende Anteil des Nockenhubs durch die ausschließlich quer zur Öffnungsrichtung des Gaswechselventils wirkende Leerhubkurve neutralisiert, wobei zur Abstützung der in Schwingrichtung auftretenden Massenwirkung des Schwinghebels eine von der Befederung des Gaswechselventils unabhängige Rückstellfeder erforderlich ist. Aufgrund der rotatorischen Bewegung des Schwinghebels ist eine solche Rückstellfeder in der Regel als eine auf Biegung beanspruchte Drehschenkel-Formfeder ausgeführt, deren spezifisches Federarbeitsvermögen bekanntlich jedoch dasjenige einer auf Torsion beanspruchten Schraubendruckfeder nicht erreicht. Die limitierte Federkraft kann jedoch zu einer unvorteilhaften Drehzahlbegrenzung der Brennkraftmaschine zwingen, um einen unzulässigen Kontaktverlust der Nockenanlauffläche vom Nocken während der Leerhubphase des Schwinghebels sicher auszuschließen.

Wie es in der zitierten Druckschrift bereits auch vorgeschlagen ist, besteht eine erste Abhilfemaßnahme zu dieser Problematik darin, den Schwinghebel in Blechbauweise zur Reduzierung des um die Schwingachse wirksamen Massenträgheitsmoments und somit der abzufedernden Massenwirkung leichtbauend auszubilden. Eine darüber hinaus gehende Reduzierung des Massenträgheitsmoments wäre dann beispielsweise durch eine an die ertragbaren Biegespannungen konsequent angepasste Formgebung des Schwinghebels mit lokal unterschiedlichen Blechwandstärken oder durch die Verwendung extrem leichtbauender Werkstoffe möglich. Jedoch sind der erzielbaren Massenreduzierung bei der ersten Möglichkeit durch den Blechumformprozess und bei der zweiten Möglichkeit durch die beträchtlichen Zusatzkosten der in Frage kommenden Leichtbauwerkstoffe enge Grenzen gesetzt.

### Aufgabe der Erfindung

Der Erfindung liegt daher die Aufgabe zugrunde, diesen geschilderten Nachteil zu vermeiden und somit einen Schwinghebel zu schaffen, der ein möglichst geringes Massenträgheitsmoment um die Schwingachse aufweist und als Großserienprodukt gleichzeitig kostengünstig herstellbar ist.

### Zusammenfassung der Erfindung

Erfindungsgemäß wird diese Aufgabe dadurch gelöst, dass die Hubübertragungsfläche bei nivellierten Kontaktpressungen zwischen der Hubübertragungsfläche und der Außenmantelfläche der Rolle eine entlang der Schwingrichtung veränderliche Breite aufweist derart, dass die maximale Breite des Hubbereichs größer oder gleich der maximalen Breite des Leerhubbereichs und deutlich größer als die minimale Breite des Leerhubbereichs ausgebildet ist. Die Ausbildung der Hubübertragungsfläche des erfindungsgemäßen Schwinghebels basiert auf der Kombination zweier Überlegungen. Zum einen ist die Breite der Hubübertragungsfläche so zu dimensionieren, dass die für die gegebene Werkstoffpaarung zulässigen Kontaktpressungen nicht überschritten werden. Die hierfür maßgeblichen Maximalpressungen treten jedoch nur in der positiven Beschleunigungsphase des Hubbereichs mit vergleichsweise kurzer Längserstreckung in Schwingrichtung des Schwinghebels auf. Folglich sind Hubübertragungsflächen mit konstanter Breite, wie sie bei im Stand der Technik bekannten Schwinghebeln ausgeführt sind, insbesondere im kontaktkraftarmen Leerhubbereich hinsichtlich der zu ertragenden Kontaktpressungen überdimensioniert. Die in Schwingrichtung veränderliche Breite der Hubübertragungsfläche führt dann lediglich zu einer Nivellierung und nicht zu einer Erhöhung der Kontaktpressungen, während die damit verbundene Materialeinsparung im Bereich der Hubübertragungsfläche gemäß der zweiten Überlegung eine signifikante und mit einfachen Mitteln erzielbare Reduzierung des Massenträgheitsmoments des Schwinghebels ermöglicht. Dies resultiert gemäß dem Satz von Steiner daraus, dass die von der Schwingachse weit beabstandete Masse der Hubübertragungsfläche -wobei die Masse im hier vorliegenden Fall negativ anzusetzen ist- einen mit diesem Abstand quadratischen Beitrag zum Trägheitsmoment des Schwinghebels um die Schwingachse leistet. Zusammengefasst lässt sich also die für die erforderliche Kraft der zusätzlichen Rückstellfeder maßgebliche Massenwirkung des Schwinghebels mit einfachen Mitteln und ohne Erhöhung von dessen mechanischer Werkstoffbeanspruchung im Kontaktbereich zur Rolle des Ventilhebels reduzieren.

Aus den gleichen Gründen kann das Potenzial zur Reduzierung des Massenträgheitsmoments in Weiterbildung der Erfindung zusätzlich dadurch ausgeschöpft werden, dass ebenfalls die maximale Breite des Hubbereichs deutlich größer als die minimale Breite des Hubbereichs ausgebildet ist. Außerdem kann es vorgesehen sein, dass die maximale Breite der Hubübertragungsfläche kleiner oder gleich der Breite der Außenmantelfläche der Rolle ist. Hierdurch wird dem Umstand Rechnung getragen, dass Abschnitte einer Hubübertragungsfläche, welche die Außenmantelfläche der Rolle axial überragen würden, nicht an der Kraftübertragung zwischen dem Schwinghebel und dem Ventilhebel teilnehmen, sondern lediglich die Masse des Schwinghebels im Bereich der Hubübertragungsfläche erhöhen.

In weiterer Fortbildung der Erfindung soll der Schwinghebel einen einteilig aus Blechwerkstoff umgeformten Hebelkörper mit zwei Seitenwänden aufweisen, die zwischen dem ersten Endabschnitt und dem Mittelabschnitt im wesentlichen parallel beabstandet verlaufen und vom Mittelabschnitt ausgehend in Richtung des zweiten Endabschnitts vorzugsweise konisch aufeinander zulaufen und am zweiten Endabschnitt durch eine die Hubübertragungsfläche bildende Stirnwand miteinander verbunden sind. Dabei soll die Hubübertragungsfläche in ebener Projektion eine tonnenähnlich ausgebauchte Form aufweisen, und die Außenseiten der Seitenwände sollen bündig mit der Stirnwand abschließen. Der so ausgebildete Schwinghebel knüpft an den im zitierten Stand der Technik vorgeschlagenen Blechhebel an, wobei jedoch die Stirnwand nicht über die Außenseiten der Seitenwände überstehend, sondern zugunsten einer weiterhin reduzierten Massenwirkung bündig mit diesen abschließend ausgebildet ist. Außerdem verleihen die sich an die ausgebauchte Stirnwand anschmiegenden Seitenwände dem Schwinghebel eine hohe und kerbstellenarme Gestaltfestigkeit.

Obwohl die Abstützfläche und die Nockenanlauffläche zugunsten eines weiter reduzierten Massenträgheitsmoments des Schwinghebels auch als massenarme Gleitflächen ausgebildet sein können, sollen diese zugunsten einer niedrigen Ventiltriebsreibung schließlich als auf Rollenbolzen dreh- und wahlweise wälzgelagerte Rollen ausgebildet sein. Dabei verlaufen die Rollenbolzen parallel beabstandet und sind in paarweise zueinander fluchtenden Achsbohrungen der Seitenwände kraft- und/oder formschlüssig befestigt.

### Kurze Beschreibung der Zeichnungen

Weitere Merkmale der Erfindung ergeben sich aus der nachfolgenden Beschreibung und aus den Zeichnungen, in denen ein Ausführungsbeispiel der Erfindung vereinfacht dargestellt ist. Es zeigen:
- Figur 1: einen erfindungsgemäßen Schwinghebel in der Seitenansicht;
- Figur 2: den Schwinghebel gemäß Figur 1 in der Draufsicht;
- Figur 3: den zweiten Endabschnitt des Schwinghebels in vergrößerter Seitenansicht und
- Figur 4: die Ansicht A auf den Schwinghebel gemäß Figur 3.

### Ausführliche Beschreibung der Zeichnungen

In den Figuren 1 und 2 ist ein erfindungsgemäßer Schwinghebel 1 für einen hubvariablen Ventiltrieb zur drosselfreien Laststeuerung einer Brennkraftmaschine offenbart. Der Schwinghebel 1 weist stirnseitig eines ersten Endabschnitts 2 eine auf einem Rollenbolzen 3 drehbar gelagerte Rolle 4 auf, die als Abstützfläche 5 gegenüber einer hier nicht dargestellten, in der Brennkraftmaschine kreisbogenförmig verlaufenden Kulissenbahn und gleichzeitig als Abgriffsfläche für einen ebenfalls nicht dargestellten Exzenter einer Verstelleinrichtung dient. Durch den Exzenter wird die Position einer mit der Bolzenachse identischen Schwingachse 6 auf der Kulissenbahn zur Variation des Ventilhubs festgelegt. In einem Mittelabschnitt 7 des Schwinghebels 1 verläuft eine ebenfalls als auf einem Rollenbolzen 8 drehbar gelagerte Rolle 9 ausgebildete Nockenanlauffläche 10, über die der Schwinghebel 1 von einem Nocken einer hier nicht dargestellten Nockenwelle der Brennkraftmaschine in Schwingrichtung x beaufschlagt ist.

Wie in Figur 2 deutlich erkennbar ist, sind die parallel beabstandeten Rollenbolzen 3 und 8 in paarweise zueinander fluchtenden Achsbohrungen 11 in Seitenwänden 12 eines einteilig aus Blechwerkstoff umgeformten Hebelkörpers 13 des Schwinghebels 1 befestigt. Diese Befestigung erfolgt vorzugsweise mittels eines bekannten, einen Form- und/oder Kraftschluss zwischen den Rollenbolzen 3 und 8 und den Seitenwänden 12 erzeugenden Verstemmprozesses der Bolzenenden. Die Seitenwände 12 sind zwischen dem ersten Endabschnitt 2 und dem Mittelabschnitt 7 parallel beabstandet und laufen in Richtung eines zweiten Endabschnitts 14, an dem sie durch eine bündig mit den Seitenwänden 12 abschließende Stirnwand 15 miteinander verbunden sind, konisch aufeinander zu.

Auf der Außenseite der Stirnwand 15 verläuft eine Hubübertragungsfläche 16 für einen Ventilhebel 17, der als auf einem hier nicht dargestellten Abstützelement gelagerter und ein Gaswechselventil der Brennkraftmaschine hubvariabel betätigender Rollenschlepphebel ausgebildet ist. Gemäß Figur 3 setzt sich die Hubübertragungsfläche 16 in Schwingrichtung x aus einem Leerhubbereich 18 und einem sich an den Leerhubbereich 18 anschließenden Hubbereich 19 zusammen, wobei das Gaswechselventil während der wirksamen Phase des Leerhubbereichs 18 geschlossen und während der wirksamen Phase des Hubbereichs 19 geöffnet ist. Aufgrund der ventilseitigen Reaktionskräfte wird die Außenmantelfläche 20 der im Ventilhebel 17 drehbar gelagerten Rolle mit einer in Schwingrichtung x veränderlichen Kontaktkraft F beaufschlagt.

Erfindungsgemäß kann das um die Schwingachse 6 wirksame Massenträgheitsmoment des sich an einer nicht dargestellten Drehschenkelfeder in Schwingrichtung x abstützenden Schwinghebels 1 durch Angleichung der Kontaktpressungen zwischen der Hubübertragungsfläche 16 und der Außenmantelfläche 20 der Rolle deutlich reduziert werden. Wie aus Figur 4 ersichtlich, erfolgt dies durch eine in Schwingrichtung x veränderliche Breite B der Hubübertragungsfläche 16, die in diesem Ausführungsbeispiel eine in ebener Projektion tonnenähnlich ausgebauchte Form aufweist, an die sich die Seitenwände 12 bündig anschließen. Entsprechend ist die maximale Breite des Hubbereichs 19 sowohl deutlich größer als dessen minimale Breite als auch deutlich größer als die minimale Breite des Leerhubbereichs 19 ausgebildet, so dass die Stirnwand 15 gegenüber im Stand der Technik bekannten Ausführungen eine deutlich kleinere Stirnfläche und folglich eine kleinere Masse aufweist. Durch diese Formgebung werden gleichzeitig die in Schwingrichtung x veränderlichen Kontaktpressungen zwischen der Hubübertragungsfläche 16 und der Außenmantelfläche 20 der Rolle aneinander angeglichen, ohne die maximal auftretende Kontaktpressung zu erhöhen, die in einer sich an den Leerhubbereich 18 unmittelbar anschließenden Beschleunigungsphase des Hubbereichs 19 auftritt. Aus Figur 4 ist schließlich auch ersichtlich, dass die Breite B der Hubübertragungsfläche 16 die Breite der gestrichelt eingezeichneten Außenmantelfläche 20 der Rolle nicht übersteigt.

### Liste der Bezugszahlen und -zeichen

- 1: Schwinghebel
- 2: erster Endabschnitt
- 3: Rollenbolzen
- 4: Rolle
- 5: Abstützfläche
- 6: Schwingachse
- 7: Mittelabschnitt
- 8: Rollenbolzen
- 9: Rolle
- 10: Nockenanlauffläche
- 11: Achsbohrung
- 12: Seitenwand
- 13: Hebelkörper
- 14: zweiter Endabschnitt
- 15: Stirnwand
- 16: Hubübertragungsfläche
- 17: Ventilhebel
- 18: Leerhubbereich
- 19: Hubbereich
- 20: Außenmantelfläche der Rolle

- x: Schwingrichtung
- B: Breite der Hubübertragungsfläche
- F: Kontaktkraft

## Patentansprüche

1. Schwinghebel für einen hubvariablen Ventiltrieb einer Brennkraftmaschine, welcher Schwinghebel (1) stirnseitig eines ersten Endabschnitts (2) eine um eine Schwingachse (6) verlaufende, konvex zylindrisch ausgebildete Abstützfläche (5), in einem Mittelabschnitt (7) eine Nockenanlauffläche (10) und stirnseitig eines zweiten Endabschnitts (14) eine mit dem Schwinghebel (1) starr verbundene Hubübertragungsfläche (16) aufweist, die in Schwingrichtung (x) aus einem Leerhubbereich (18) und einem sich an den Leerhubbereich (18) anschließenden Hubbereich (19) zusammengesetzt ist und mit dem Leerhubbereich (18) und dem Hubbereich (19) eine Außenmantelfläche (20) einer in einem Ventilhebel (17) drehbar gelagerten Rolle mit einer in Schwingrichtung (x) veränderlichen Kontaktkraft (F) beaufschlagt, **dadurch gekennzeichnet, dass** die Hubübertragungsfläche (16) bei nivellierten Kontaktpressungen zwischen der Hubübertragungsfläche (16) und der Außenmantelfläche (20) der Rolle eine entlang der Schwingrichtung (x) veränderliche Breite (B) aufweist derart, dass die maximale Breite des Hubbereichs (19) größer oder gleich der maximalen Breite des Leerhubbereichs (18) und deutlich größer als die minimale Breite des Leerhubbereichs (18) ausgebildet ist.

2. Schwinghebel nach Anspruch 1, **dadurch gekennzeichnet, dass** ebenfalls die maximale Breite des Hubbereichs (19) deutlich größer als die minimale Breite des Hubbereichs (19) ausgebildet ist.

3. Schwinghebel nach Anspruch 1, **dadurch gekennzeichnet, dass** die maximale Breite der Hubübertragungsfläche (16) kleiner oder gleich der Breite der Außenmantelfläche (20) der Rolle ist.

4. Schwinghebel nach Anspruch 2, **dadurch gekennzeichnet, dass** der Schwinghebel (1) einen einteilig aus Blechwerkstoff umgeformten Hebelkörper (13) mit zwei Seitenwänden (12) aufweist, die zwischen dem ersten Endabschnitt (2) und dem Mittelabschnitt (7) im wesentlichen parallel beabstandet verlaufen und vom Mittelabschnitt (7) ausgehend in Richtung des zweiten Endabschnitts (14) vorzugsweise konisch aufeinander zulaufen und am zweiten Endabschnitt (14) durch eine die Hubübertragungsfläche (16) bildende Stirnwand (15) miteinander verbunden sind, wobei die Hubübertragungsfläche (16) in ebener Projektion eine tonnenähnlich ausgebauchte Form aufweist und die Außenseiten der Seitenwände (12) bündig mit der Stirnwand (15) abschließen.

5. Schwinghebel nach Anspruch 4, **dadurch gekennzeichnet, dass** die Abstützfläche (5) und die Nockenanlauffläche (10) als auf Rollenbolzen (3, 8) dreh- und wahlweise wälzgelagerte Rollen (4, 9) ausgebildet sind, welche Rollenbolzen (3, 8) parallel beabstandet verlaufen und in paarweise zueinander fluchtenden Achsbohrungen (11) der Seitenwände (12) kraft- und/oder formschlüssig befestigt sind.

## Claims

1. Oscillating lever for a variable-lift valve operating mechanism of an internal combustion engine, with said oscillating lever (1) having a convexly cylindrical support surface (5), which runs around an axis of oscillation (6), on the face side of a first end section (2), having a cam thrust surface (10) in a central section (7), and having a lift transmission surface (16), which is rigidly connected to the oscillating lever (1), on the face side of a second end section (14), which lift transmission surface (16) is composed, in the direction of oscillation (x), of an idle lift region (18) and a lifting region (19) which adjoins the idle lift region (18), and which lift transmission surface (16) acts by means of the idle lift region (18) and the lifting region (19) on an outer lateral surface (20) of a roller, which is rotatably mounted in a valve lever (17), with a contact force (F) which varies in the direction of oscillation (x), **characterized in that** the lift transmission surface (16), while providing levelled contact pressures between the lift transmission surface (16) and the outer lateral surface (20) of the roller, has a width (B) which varies along the direction of oscillation (x), in such a way that the maximum width of the lifting region (19) is greater than or equal to the maximum width of the idle lift region (18) and considerably greater than the minimum width of the idle stroke region (18).

2. Oscillating lever according to Claim 1, **characterized in that** the maximum width of the lifting region (19) is likewise considerably greater than the minimum width of the lifting region (19).

3. Oscillating lever according to Claim 1, **characterized in that** the maximum width of the lift transmission surface (16) is less than or equal to the width of the outer lateral surface (20) of the roller.

4. Oscillating lever according to Claim 2, **characterized in that** the oscillating lever (1) has a lever body (13) which is shaped in one piece from sheet metal material and which has two side walls (12) which, between the first end section (2) and the central section (7), run spaced apart substantially in parallel and, proceeding from the central section (7), taper towards one another in preferably conical fashion in the direction of the second end section (14) and which are connected to one another at the second end section (14) by means of a face wall (15) which forms the lift transmission surface (16), with the lift transmission surface (16) having a bulged, barrel-like shape in a planar projection, and with the outer sides of the side walls (12) ending flush with the face wall (15).

5. Oscillating lever according to Claim 4, **characterized in that** the support surface (5) and the cam thrust surface (10) are designed as rollers (4, 9) which are mounted in a rotatable and optionally rolling fashion on roller pins (3, 8) which run spaced apart in parallel and are fastened in a non-positively locking or positively locking fashion in axial bores (11), which are aligned with one another in pairs, of the side walls (12).

## Revendications

1. Levier oscillant de commande de soupape à levée variable d'un moteur à combustion interne, ledit levier oscillant (1) comportant sur le côté frontal d'un premier segment d'extrémité (2) une surface d'appui (5) réalisée de façon cylindrique dans le plan convexe et s'étendant autour d'un axe oscillant (6), dans un segment central (7) une surface de début de came (10) et sur le côté frontal d'un deuxième segment d'extrémité (14) une surface de transmission de levée (16) reliée de façon rigide au levier oscillant (1), ladite surface étant composée dans la direction d'oscillation (x) d'une zone de levée à vide (18) et d'une zone de levée (19) contigüe à la zone de levée à vide (18) et mettant sous pression une .surface d'enveloppe extérieure (20) d'un rouleau disposé de façon pivotante dans un levier de soupape (17) rotatif avec une force de contact (F) variable dans la direction d'oscillation (x) avec la zone de levée à vide (18) et la zone de levée (19), **caractérisé en ce que** la surface de transmission de levée (16) comporte en cas de pression de contact nivelée entre la surface de transmission de levée (16) et la surface d'enveloppe extérieure (20) du rouleau une largeur (B) variable le long de la direction d'oscillation (x) telle que la largeur maximale de la zone de levée (19) soit supérieure ou égale à la largeur maximale de la zone de levée à vide (18) et significativement supérieure à la largeur minimale de la zone de levée à vide (18).

2. Levier oscillant selon la revendication 1, **caractérisé en ce que** la largeur maximale de la zone de levée (19) est également significativement supérieure à la largeur minimale de la zone de levée (19).

3. Levier oscillant selon la revendication 1, **caractérisé en ce que** la largeur maximale de la surface de transmission de levée (16) est inférieure ou égale à la largeur de la surface d'enveloppe extérieure (20) du rouleau.

4. Levier oscillant selon la revendication 2, **caractérisé en ce que** le levier oscillant (1) comporte un corps de levier (13) réalisé d'un seul tenant à partir d'un matériau en tôle avec deux parois latérales (12) s'étendant pour l'essentiel à une certaine distance parallèlement l'une par rapport à l'autre entre le premier segment d'extrémité (2) et le segment central (7) et prenant de préférence une forme de cône l'une par rapport à l'autre en partant du segment central (7) en direction du deuxième segment d'extrémité (14) et étant reliées entre elles au niveau du deuxième segment d'extrémité (14) par une paroi frontale (15) formant la surface de transmission de levée (16), la surface de transmission de levée (16) comportant en projection planaire une forme renflée similaire à une tonne et les côtés extérieurs des parois latérales (12) s'achevant en affleurement avec la paroi frontale (15).

5. Levier oscillant selon la revendication 4, **caractérisé en ce que** la surface d'appui (5) et la surface de début de came (10) prennent la forme de rouleaux (4, 9) disposés de façon tournante et/ou roulante sur des boulons de rouleau (3, 8), lesdits boulons de rouleau (3, 8) s'étendant à une certaine distance parallèlement l'un par rapport à l'autre et étant fixés dans les alésages axiaux (11) des parois latérales (12), alignés par paire les uns par rapport aux autres, par complémentarité de formes et/ou de forces.
